# DEMANDE DE BREVET EUROPEEN

(11) **EP 4 622 021 A1**
(43) Date de publication de la demande: **24.09.2025**
(21) Numéro de dépôt: 25164293.0
(22) Date de dépôt: 18.03.2025
(51) Int. Cl.: H01R 13/6591, H01R 13/719, H01R 24/86, H01R 13/66

(54) **SYSTÈME D'INTERCONNEXION DE CÂBLAGE ÉLECTRIQUE, INSTALLATION ÉLECTRIQUE ET PROCÉDÉ CORRESPONDANTS**

(30) Priorité: 18.03.2024 FR 2402673
(71) Demandeur: Commissariat à l'Energie Atomique et aux Energies Alternatives, 75015 Paris (FR)
(72) Inventeur: ROFFAY, Philippe, 33116 LE BARP CEDEX (FR)
(74) Mandataire: Lavoix

(57) **Abrégé**

La présente invention concerne un système d'interconnexion de câblage électrique comprenant :
- au moins un câble électrique (10) comprenant au moins un fil électrique,

et pour chaque câble électrique :
- un raccord arrière (12) ;
- un connecteur (14) propre à être connecté à une référence de potentiel électrique ;
- au moins un élément de blindage (26, 34) dudit câble électrique ;

ledit au moins un câble électrique étant connecté audit connecteur via ledit raccord arrière, et un dispositif de protection (28, 36), localisé entre ledit raccord arrière et ledit au moins un élément de blindage de chaque câble électrique, et configuré pour appliquer une fonction électronique prédéterminée de liaison électrique entre le raccord arrière et ledit au moins un élément de blindage, sensiblement établie sur l'ensemble de la circonférence dudit au moins un élément de blindage.

## Description

La présente invention concerne un système d'interconnexion de câblage électrique comprenant au moins un câble électrique comprenant au moins un fil électrique, et pour chaque câble électrique dudit système d'interconnexion de câblage électrique : un raccord arrière ; un connecteur propre à être connecté à une référence de potentiel électrique ; au moins un élément de blindage dudit câble électrique ; ledit au moins un câble électrique étant connecté audit connecteur associé via ledit raccord arrière.

La présente invention concerne également une installation électrique comprenant une pluralité de capteurs et ledit système d'interconnexion utilisé pour le câblage de ladite pluralité de capteurs.

La présente invention concerne également un procédé d'amélioration d'un système d'interconnexion de câblage électrique au moins un câble électrique comprenant au moins un fil électrique, et pour chaque câble électrique dudit système d'interconnexion de câblage électrique : un raccord arrière ; un connecteur propre à être connecté à une référence de potentiel électrique ; au moins un élément de blindage dudit câble électrique ; ledit au moins un câble électrique étant connecté audit connecteur associé via ledit raccord arrière.

La présente invention s'inscrit donc dans le domaine du câblage électrique et porte plus précisément sur la compatibilité électromagnétique de câblage électrique, par exemple pour une application d'établissement de liaison électrique entre des capteurs, notamment des capteurs dits de bas niveau. Par « capteur bas-niveau » on entend un capteur propre à générer un signal dont la valeur est comparable ou inférieure à celle de la perturbation induite par son environnement, par exemple un signal de quelques millivolts en basse fréquence dans un environnement industriel.

Par exemple, de tels capteurs correspondent à des capteurs de température, tels des thermocouples, des capteurs de pressions, des capteurs de température et de pressions, des jauges de contrainte, des capteurs piézoélectriques, des capteurs dédiés à de l'électronique d'acquisition.

D'un point de vue compatibilité électromagnétique, ces capteurs doivent être suffisamment protégés contre les perturbations provenant de leur environnement.

Une telle protection est généralement assurée, au moins en partie, par le système d'interconnexion de câblage électrique utilisé pour l'établissement de liaison électrique entre ces capteurs. Un tel système d'interconnexion de câblage électrique comprend classiquement au moins un câble électrique comprenant au moins un fil électrique.

Le document FR 2 651 618 A1 divulgue notamment un procédé et un dispositif pour la connexion de l'écran d'un câble avec une grande impédance en basses fréquences et une très faible impédance de transfert en hautes fréquences.

Le document EP 1 460 730 A1 porte sur un connecteur de câble audio visant à éviter les courants d'égalisation de potentiel.

Un exemple de câble électrique utilisé est illustré par la figure 1 correspondant à une vue éclatée extraite de l'art antérieur divulgué dans le brevet US 3,465,092 publié en 1969. Plus précisément chaque câble électrique 10 du système d'interconnexion de câblage électrique correspond, sur cet exemple, à un ensemble de fils électriques blindés individuellement, et pour chaque câble électrique 10, le système d'interconnexion comprend un raccord arrière 12 (de l'anglais *backshell*), un connecteur 14 (de l'anglais *connector*) propre à être connecté à une référence de potentiel électrique.

Sur l'exemple de la figure 1 de l'art antérieur, le connecteur 14 est formé de deux éléments à savoir une fiche 16 de connexion et une embase 18 agencés concentriquement, l'embase 18 étant connectée par l'arrière à la référence de potentiel électrique.

Sur la figure 1, le raccord arrière 12 (de l'anglais *backshell*)*,* raccord arrière connu de Glenair^{®} appelé « tag ring^{®} » comprend à une extrémité une pluralité de dents disposées en créneau s'étendant selon l'axe du câble en direction de l'anneau d'étiquetage écrou 20 (de l'anglais *Tag Ring Nut)* illustré sur la figure 1. Chaque blindage individuel est destiné classiquement à s'insérer dans les vides entre lesdites dents disposées en créneau dudit raccord arrière 12 et à y être maintenus par les créneaux radiaux correspondants dudit anneau d'étiquetage écrou 20 (de l'anglais *Tag Ring Nut).* Autrement dit, l'anneau d'étiquetage écrou 20 est une partie du raccord arrière 12, détachable de sorte à placer les blindages individuels dans les vides entre lesdites dents disposées en créneau, et venant en prise sur le raccord arrière 12 pour maintenir lesdits blindages individuels.

Le câble électrique 10 est connecté audit connecteur 14 associé via ledit raccord arrière 12 une fois l'ensemble des éléments 20, 12, 14 assemblés.

En outre sur l'exemple de la figure 1 chaque câble électrique est propre à comprendre des éléments optionnels, un adaptateur 22 (de l'anglais *Adapter*), et un élément de décharge de contrainte 24 (de l'anglais *Strain Relief*)*.*

Selon d'autres exemples classiques non représentés, le blindage individuel de chaque fil électrique est remplacé et/ou complété par un blindage global de l'ensemble des fils électriques du câble à la fois.

Pour se protéger des perturbations haute fréquence il est classiquement nécessaire de raccorder le blindage des deux côtés du câble. Les préconisations de raccordement des blindages sont notamment listées dans le document de Michel Mardiguian intitulé « Manuel pratique de compatibilité électromagnétique » deuxième édition de 2003 notamment en page 257.

Cependant, ce type de raccordement autorise la circulation de courant basse fréquence le long du câble ce qui fausse les mesures « bas niveau » précitées. Les très nombreuses références de raccord arrière (de l'anglais *backshell*) actuellement disponibles sur le marché, tels qu'à titre d'exemples les produits de Glenair^{®} appelés « tag ring^{®} » ou encore « starshield^{®} », ne permettent pas de se prémunir des courants parasites basse fréquence et en même temps (i.e. simultanément) des perturbations hautes fréquences. Autrement dit, en référence au manuel précité de Michel Mardiguian, la mise en œuvre d'un écran électrostatique ou anti-diaphonie acceptable en basse fréquence à titre de compromis n'est pas simultanément compatible avec le concept de barrière continue qui atténue les couplages par champs.

Ainsi, en l'état actuel, les expérimentateurs raccordent ou non les blindages, mais ces deux solutions ont les avantages et inconvénients précités, et il est malheureusement actuellement nécessaire de choisir entre, d'une part, le raccord des blindages des câbles sur l'électronique d'acquisition pour se protéger de l'environnement hyperfréquence au risque de perturber le signal utile du capteur bas niveau, et d'autre part de ne pas raccorder les blindages sur l'électronique d'acquisition avec le risque de perturber, voire de détruire cette électronique du fait de l'environnement hyperfréquence.

Autrement dit, actuellement aucune solution industrielle ne permet de répondre à la problématique précitée à savoir se prémunir globalement indépendamment de la fréquence des perturbations électromagnétiques de l'environnement.

Le but de l'invention est alors de proposer un système d'interconnexion de câblage électrique permettant de fournir simultanément une protection efficace contre les perturbations induites par l'environnement que ce soit en haute ou en basse fréquence.

A cet effet, l'invention a pour objet un système d'interconnexion de câblage électrique comprenant :
- au moins un câble électrique comprenant au moins un fil électrique,
et pour chaque câble électrique dudit système d'interconnexion de câblage électrique :
- un raccord arrière ;
- un connecteur propre à être connecté à une référence de potentiel électrique ;
- au moins un élément de blindage dudit câble électrique ;

ledit au moins un câble électrique étant connecté audit connecteur associé via ledit raccord arrière,
ledit système d'interconnexion comprenant un dispositif de protection localisé entre ledit raccord arrière et ledit au moins un élément de blindage de chaque câble électrique, ledit dispositif de protection étant configuré pour appliquer une fonction électronique prédéterminée de liaison électrique entre le raccord arrière et ledit au moins un élément de blindage, ladite liaison électrique étant sensiblement établie sur l'ensemble de la circonférence dudit au moins un élément de blindage.

La présente invention vise ainsi à tirer profit d'une fonction électrique prédéterminée implémentée entre le raccord arrière et ledit au moins un élément de blindage de chaque câble électrique du système d'interconnexion de câblage électrique pour obtenir à la fois une continuité électrique en hautes fréquences, sur 360° autour du blindage (i.e. l'ensemble de la circonférence), et un isolement en basses fréquences.

Suivant d'autres aspects avantageux de l'invention, le système d'interconnexion de câblage électrique comprend une ou plusieurs des caractéristiques suivantes, prises isolément ou suivant toutes les combinaisons techniquement possibles :
- ladite fonction électronique prédéterminée assure à la fois, un isolement basse-fréquence et une continuité électrique haute-fréquence dudit câblage électrique ;
- ladite fonction électronique est une fonction de filtrage ;
- ledit filtrage appartient au groupe comprenant au moins :
   - un filtrage passe haut,
   - un filtrage passe bas,
   - un filtrage passe-bande ;
- ladite fonction de filtrage est mise en œuvre en utilisant au moins un élément appartenant au groupe comprenant :
   - un condensateur ;
   - un ensemble formé via la superposition d'un conducteur, d'un isolant et d'un autre conducteur ;
   - un matériau capacitif :
   - un élément inductif ;
   - un élément résistif ;
- ledit condensateur est un composant monté en surface ;
- ladite fonction électronique prédéterminée comprend au moins une commande tout ou rien de la mise en œuvre de ladite liaison électrique ;
- ledit au moins un élément de blindage dudit câble électrique est au moins un élément de blindage général configuré pour blinder globalement ledit câble électrique et/ou est un ensemble de blindages individuels de chaque fil dudit câble électrique ;
- ledit élément de blindage général est une tresse ou un feuillard de blindage disposée autour et tout le long dudit câble électrique, ledit câble électrique et ladite tresse ou ledit feuillard de blindage étant concentriques ;
- chaque blindage individuel de chaque fil dudit câble électrique est une tresse ou un feuillard de blindage disposée autour et tout le long dudit fil électrique associé, ledit fil électrique et ladite tresse ou ledit feuillard de blindage étant concentriques.

L'invention a également pour objet une installation électrique comprenant une pluralité de capteurs et ledit système d'interconnexion tel que décrit précédemment utilisé pour le câblage de ladite pluralité de capteurs.

L'invention a également pour objet un procédé d'amélioration d'un système d'interconnexion de câblage électrique comprenant :
- au moins un câble électrique comprenant au moins un fil électrique,
et pour chaque câble électrique dudit système d'interconnexion de câblage électrique :
- un raccord arrière ;
- un connecteur propre à être connecté à une référence de potentiel électrique ;
- au moins un élément de blindage dudit câble électrique ;

ledit au moins un câble électrique étant connecté audit connecteur associé via ledit raccord arrière,
ledit procédé comprenant une étape d'insertion d'un dispositif de protection entre ledit raccord arrière et ledit au moins un élément de blindage de chaque câble électrique, ledit dispositif de protection étant configuré pour appliquer une fonction électronique prédéterminée de liaison électrique entre le raccord arrière et ledit au moins un élément de blindage de chaque câble électrique, ladite liaison électrique étant sensiblement établie sur l'ensemble de la circonférence dudit au moins un élément de blindage dudit câble électrique.

Ces caractéristiques et avantages de l'invention apparaîtront plus clairement à la lecture de la description qui va suivre, donnée uniquement à titre d'exemple non limitatif, et faite en référence aux dessins annexés, sur lesquels :
- **[****Fig 1****]** la figure 1 est une représentation schématique d'un câble électrique d'un système d'interconnexion existant de l'art antérieur tel que précédemment décrit;
- **[****Fig 2****]** la figure 2 illustre un exemple d'un câble électrique d'un système d'interconnexions selon une première variante de la présente invention;
- **[****Fig 3****] [****Fig 4****]** les figures 3 et 4 illustrent au moyen de plusieurs vues distinctes une comparaison entre un câble électrique d'un système d'interconnexion existant, et un câble électrique d'un système d'interconnexions selon une deuxième variante de la présente invention.

Il est à noter que le système d'interconnexion de câblage électrique selon la présente invention comprend tout d'abord l'ensemble d'éléments classiques précédemment cités en relation avec la figure 1 relative à l'art antérieur, à savoir :
- au moins un câble électrique 10 comprenant au moins un fil électrique (également appelé brin électrique),
et pour chaque câble électrique 10 dudit système d'interconnexion de câblage électrique :
- un raccord arrière 12 ;
- un connecteur 14 propre à être connecté à une référence de potentiel électrique ;
- au moins un élément de blindage dudit câble électrique ;
ledit au moins un câble électrique 10 étant connecté audit connecteur 14 associé via ledit raccord arrière 12.

Spécifiquement selon la présente invention, ledit système d'interconnexion comprend en outre un dispositif de protection localisé entre ledit raccord arrière 12 et ledit au moins un élément de blindage de chaque câble électrique, ledit dispositif de protection étant configuré pour appliquer une fonction électronique prédéterminée de liaison électrique entre le raccord arrière et ledit au moins un élément de blindage, ladite liaison électrique étant sensiblement établie sur l'ensemble de la circonférence dudit au moins un élément de blindage.

En particulier, ladite fonction électronique prédéterminée assure à la fois, un isolement basse-fréquence et une continuité électrique haute-fréquence dudit câblage électrique.

Selon un premier exemple, ladite fonction électronique est une fonction de filtrage.

Plus précisément, ledit filtrage appartient au groupe comprenant au moins :
- un filtrage passe haut,
- un filtrage passe bas,
- un filtrage passe-bande.

En complément optionnel, ladite fonction de filtrage est mise en œuvre en utilisant au moins un élément appartenant au groupe comprenant :
- un condensateur ;
- un ensemble formé via la superposition d'un conducteur, d'un isolant et d'un autre conducteur (i.e. une juxtaposition concentrique de matériaux) ;
- un matériau capacitif :
- un élément inductif ;
- un élément résistif.

En complément optionnel, ledit condensateur est un composant monté en surface CMS (SMD de l'anglais *surface mounted device*) plus petit et plus léger, ce qui permet un assemblage plus rapide, moins coûteux du produit, une augmentation de densité de composants et de la complexité de la fonction électronique prédéterminée. De plus, les résistances et inductances électriques parasites sont diminuées via de tels composants CMS, augmentant ainsi les performances en hautes fréquences, du fait de la diminution de la longueur des connexions inter-composants.

En complément optionnel, ladite fonction électronique prédéterminée comprend au moins une commande tout ou rien de la mise en œuvre de ladite liaison électrique.

Les figures 2 à 4 représentent respectivement une première variante illustrée par la figure 2 et une deuxième variante illustrée par les vues des figures 3 et 4.

Selon la première variante illustrée par la figure 2 avec une vue A en coupe selon l'axe du câble et une vue B de la section du câble vue de l'extrémité avec le raccord arrière 12, ledit au moins un élément de blindage dudit câble électrique est au moins un élément de blindage général 26 (i.e. global) configuré pour blinder globalement ledit câble électrique, ledit câble électrique étant recouvert en conséquence sur la figure 2 par le blindage général 26 et non visible.

En complément facultatif, un tel élément de blindage général est une tresse 26 ou un feuillard de blindage disposé(e) autour et tout le long dudit câble électrique, ledit câble électrique et ladite tresse ou ledit feuillard de blindage étant concentriques.

Selon une mise en œuvre de cette variante non représentée, une pluralité d'éléments de blindage général sont propres à être utilisés en superposition concentrique.

Selon la première variante de réalisation de la présente invention illustrée par la figure 2, le dispositif de protection localisé entre le raccord arrière 12 et l'élément de blindage général 26 comprend, selon l'exemple de la figure 2, une pluralité de condensateurs 28 disposés tout autour du raccord arrière 12 de sorte à être localisé entre le raccord 12 et l'élément de blindage général 26 correspondant par exemple à une tresse.

Autrement dit, une extrémité de chaque condensateur 28 est reliée au raccord arrière 12 tandis que l'autre extrémité de chaque condensateur 28 est à l'élément de blindage général 26.

Il s'agit ainsi d'effectuer la liaison électrique entre le blindage 26 et la masse de l'équipement au moyen d'une capacité (i.e. un condensateur) 28 ou éventuellement d'autres fonctions électroniques non représentées et telles que citées précédemment. Il est effectivement à noter que toute autre fonction électronique prédéterminée, propre à assurer à la fois un isolement basse-fréquence et une continuité électrique haute-fréquence, peut être utilisée selon la présente invention à la place de la pluralité de condensateurs 28 illustrés schématiquement (i.e. selon un schéma électrique) à titre d'exemple.

La présente invention propose donc d'intégrer, entre le raccord arrière 12 et l'élément de blindage 26, cette fonction électronique prédéterminée qui permet d'assurer à la fois un isolement basse-fréquence et une continuité électrique haute-fréquence dudit câblage électrique.

Un exemple d'intégration de cette fonction dans le raccord arrière est donné par le schéma ci-dessous.

Dans l'exemple d'intégration de la figure 2, le « raccordement du blindage en haute-fréquence » et « la coupure du blindage en basse-fréquence » sont réalisées simultanément via le dispositif de protection correspondant à la pluralité de condensateurs 28.

Selon la présente invention, on parle par abus de langage de « raccord arrière filtrant » ou encore de « raccord arrière filtré ».

Il est à noter que les condensateurs 28 illustrés par la figure 2 sont couplés à une résistance non représentée correspondant à la résistance du raccord arrière 12 à laquelle s'additionne la résistance de la fiche 16 de la figure 1, la résistance de l'embase 18, et la résistance entre l'embase 18 et plaque de référence de potentiel électrique à laquelle l'embase 18 du connecteur 14 est propre à être connectée.

La somme de ces quatre valeurs de résistance, quand la connectique est de qualité et que la réalisation de la connexion embase et plaque de référence de potentiel est soignée est classiquement d'environ 3 milliohms.

Ainsi, par calcul de filtre RC classique pour une coupure à 100MhZ et pour avoir une très bonne conduction à 1GHz un condensateur 28 de valeur de 530 nF est par exemple adapté. Si pour une autre application, il est requis d'avoir une fréquence de coupure à 10 Mhz, un condensateur 28 de valeur de 5,30 uF est alors par exemple adapté.

Tel qu'illustré par les différentes vues des figures 3 et 4, selon une deuxième variante, ledit au moins un élément de blindage dudit câble électrique est un ensemble de blindages individuels de chaque fil (i.e. brin) dudit câble électrique.

Cette deuxième variante basée sur l'utilisation de blindages individuels, est selon une mise en œuvre particulière, propre à être combinée avec la première variante de mise en œuvre d'au moins un élément de blindage général 26.

En complément optionnel, chaque blindage individuel de chaque fil dudit câble électrique est une tresse ou un feuillard de blindage disposé(e) autour et tout le long dudit fil électrique associé, ledit fil électrique et ladite tresse de blindage ou ledit feuillard étant concentriques.

Plus précisément, sur les figures 3 et 4, le dispositif de protection selon la présente invention, est par exemple présenté en combinaison 30 avec le raccord arrière connu de Glenair^{®} appelé « tag ring^{®} » couvert par le brevet précité US 3,465,092 et illustré sur les figures 3 et 4 par la vue C.

Comme illustré par la vue C, le raccord arrière connu de Glenair^{®} appelé « tag ring^{®} », précédemment décrit en relation avec la figure 1 relative à l'art antérieur, comprend à une extrémité une pluralité de dents disposées en créneau s'étendant selon l'axe du câble en direction de l'anneau d'étiquetage écrou 20 (de l'anglais *Tag Ring Nut*)*.* Chaque blindage individuel est destiné classiquement à s'insérer dans les vides entre lesdites dents disposées en créneau et à y être maintenu par les créneaux radiaux (i.e. pattes radiales) correspondants dudit anneau d'étiquetage écrou 20 (de l'anglais *Tag Ring Nut*)*.* A noter que sur la figure 3 ces créneaux radiaux de l'anneau d'étiquetage écrou 20 présentent sensiblement une forme de T.

Selon la présente invention, le dispositif de protection consiste tout d'abord en une pluralité d'isolants 32 disposés sur chaque verticale des créneaux formés par la pluralité de dents. Chaque blindage individuel 34 est destiné classiquement à s'insérer dans les vides entre lesdites dents disposées en créneau, et avantageusement le dispositif de protection comprend une pluralité d'éléments 36 propres à mettre en œuvre ladite fonction électronique de liaison électrique entre le raccord arrière 12 et ledit au moins un élément de blindage 34. Sur les figures 3 et 4 ces éléments 36 sont représentés par des condensateurs à la fois disposés sur les horizontales basses des créneaux et sur les faces des créneaux radiaux (i.e. pates radiales) de l'anneau d'étiquetage écrou 20 destinées à maintenir les éléments de blindage 34 dans les vides des créneaux. Autrement dit, une fois le raccord arrière 12 et son anneau d'étiquetage écrou 20.

La figure 4 illustre en perspective un tel agencement selon l'invention au sein de la vue D, comparé à l'agencement classique selon la vue C.

La présente invention permet ainsi de proposer en outre un procédé d'amélioration d'un système d'interconnexion de câblage électrique comprenant :
- au moins un câble électrique comprenant au moins un fil électrique,
et pour chaque câble électrique dudit système d'interconnexion de câblage électrique :
- un raccord arrière ;
- un connecteur propre à être connecté à une référence de potentiel électrique ;
- au moins un élément de blindage dudit câble électrique ;

ledit au moins un câble électrique étant connecté audit connecteur associé via ledit raccord arrière,
ledit procédé comprenant une étape d'insertion d'un dispositif de protection entre ledit raccord arrière et ledit au moins un élément de blindage de chaque câble électrique, ledit dispositif de protection étant configuré pour appliquer une fonction électronique prédéterminée de liaison électrique entre le raccord arrière et ledit au moins un élément de blindage de chaque câble électrique, ladite liaison électrique étant sensiblement établie sur l'ensemble de la circonférence dudit au moins un élément de blindage dudit câble électrique.

L'homme du métier comprendra que l'invention ne se limite pas aux modes de réalisation décrits, ni aux exemples particuliers de la description, les modes de réalisation et les variantes mentionnées ci-dessus étant propres à être combinés entre eux pour générer de nouveaux modes de réalisation de l'invention.

La présente invention permet ainsi de proposer une solution efficace pour répondre à deux problématiques de protection contre des perturbations haute-fréquence HF et basse-fréquence BF simultanément, en intégrant directement, par abus de langage, dans le raccord arrière d'un câble le dispositif de protection implémentant la fonction électronique prédéterminée permettant de répondre à ces deux problématiques.

Le système d'interconnexion de câblage électrique proposé selon la présente invention permet en outre à un câbleur « standard » de réaliser rapidement et de façon robuste et répétitive une telle fonction électronique prédéterminée.

Une installation électrique comprenant une pluralité de capteurs et ledit système d'interconnexion utilisé pour le câblage de ladite pluralité de capteurs est ainsi améliorée par rapport aux installations électriques existantes souffrant des perturbations électromagnétiques environnantes, notamment des installations électriques avec une pluralité de capteurs « bas-niveau » tels que définis précédemment, à savoir générant un signal dont la valeur est inférieure à celle de la perturbation induite par l'environnement.

## Revendications

1. Système d'interconnexion de câblage électrique comprenant :
- au moins un câble électrique (10) comprenant au moins un fil électrique,
et pour chaque câble électrique (10) dudit système d'interconnexion de câblage électrique :
- un raccord arrière (12) ;
- un connecteur (14) propre à être connecté à une référence de potentiel électrique ;
- au moins un élément de blindage (26, 34) dudit câble électrique ;
ledit au moins un câble électrique (10) étant connecté audit connecteur (14) associé via ledit raccord arrière (12),
ledit système d'interconnexion étant **caractérisé en ce qu'**il comprend un dispositif de protection (28, 36) localisé entre ledit raccord arrière et ledit au moins un élément de blindage de chaque câble électrique, ledit dispositif de protection étant configuré pour appliquer une fonction électronique prédéterminée de liaison électrique entre le raccord arrière et ledit au moins un élément de blindage, ladite liaison électrique étant sensiblement établie sur l'ensemble de la circonférence dudit au moins un élément de blindage,
ladite fonction électronique prédéterminée assure à la fois, un isolement basse-fréquence et une continuité électrique haute-fréquence dudit câblage électrique.
ledit au moins un élément de blindage dudit câble électrique est un ensemble de blindages individuels (34) de chaque fil dudit câble électrique.

2. Système d'interconnexion de câblage électrique selon la revendication 1, dans lequel ladite fonction électronique est une fonction de filtrage.

3. Système d'interconnexion de câblage électrique selon la revendication 2 dans lequel ledit filtrage appartient au groupe comprenant au moins :
- un filtrage passe haut,
- un filtrage passe bas,
- un filtrage passe-bande.

4. Système d'interconnexion de câblage électrique selon la revendication 2 ou 3, dans lequel ladite fonction de filtrage est mise en œuvre en utilisant au moins un élément appartenant au groupe comprenant :
- un condensateur (28) ;
- un ensemble formé via la superposition d'un conducteur, d'un isolant et d'un autre conducteur ;
- un matériau capacitif :
- un élément inductif ;
- un élément résistif.

5. Système d'interconnexion de câblage électrique selon la revendication 4, dans lequel ledit condensateur (28) est un composant monté en surface.

6. Système d'interconnexion de câblage électrique selon l'une quelconque des revendications précédentes, dans lequel ladite fonction électronique prédéterminée comprend au moins une commande tout ou rien de la mise en œuvre de ladite liaison électrique.

7. Système d'interconnexion de câblage électrique selon l'une quelconque des revendications précédentes, comprenant en outre au moins un autre élément de blindage général (26) dudit câble électrique configuré pour blinder globalement ledit câble électrique.

8. Système d'interconnexion de câblage électrique selon la revendication 7, dans lequel ledit élément de blindage général (26) est une tresse ou un feuillard de blindage disposée autour et tout le long dudit câble électrique, ledit câble électrique et ladite tresse ou ledit feuillard de blindage étant concentriques.

9. Système d'interconnexion de câblage électrique selon l'une quelconque des revendications précédentes, dans lequel chaque blindage individuel de chaque fil dudit câble électrique est une tresse ou un feuillard de blindage disposée autour et tout le long dudit fil électrique associé, ledit fil électrique et ladite tresse ou ledit feuillard de blindage étant concentriques.

10. Installation électrique comprenant une pluralité de capteurs et ledit système d'interconnexion selon l'une quelconque des revendications précédentes utilisé pour le câblage de ladite pluralité de capteurs.

11. Procédé d'amélioration d'un système d'interconnexion de câblage électrique comprenant :
- au moins un câble électrique comprenant au moins un fil électrique,
et pour chaque câble électrique dudit système d'interconnexion de câblage électrique :
- un raccord arrière ;
- un connecteur propre à être connecté à une référence de potentiel électrique ;
- au moins un élément de blindage dudit câble électrique ;
ledit au moins un câble électrique étant connecté audit connecteur associé via ledit raccord arrière,
ledit procédé comprenant une étape d'insertion d'un dispositif de protection entre ledit raccord arrière et ledit au moins un élément de blindage de chaque câble électrique, ledit dispositif de protection étant configuré pour appliquer une fonction électronique prédéterminée de liaison électrique entre le raccord arrière et ledit au moins un élément de blindage de chaque câble électrique, ladite liaison électrique étant sensiblement établie sur l'ensemble de la circonférence dudit au moins un élément de blindage dudit câble électrique,
ladite fonction électronique prédéterminée assure à la fois, un isolement basse-fréquence et une continuité électrique haute-fréquence dudit câblage électrique.
ledit au moins un élément de blindage dudit câble électrique est un ensemble de blindages individuels (34) de chaque fil dudit câble électrique.
